# EUROPÄISCHE PATENTSCHRIFT

(11) **EP 0 482 235 B1**
(45) Veröffentlichungstag und Bekanntmachung des Hinweises auf die Patenterteilung: **19.01.1994**
(21) Anmeldenummer: 90120383.6
(22) Anmeldetag: 24.10.1990
(51) Int. Cl.: H01R 39/40, H02K 13/10

(54) **Schleifring- bzw. Kommutatormotor**
Slipring or commutator motor
Moteur à bagues ou moteur commutateur

(43) Veröffentlichungstag der Anmeldung: 29.04.1992
(73) Patentinhaber: SIEMENS AKTIENGESELLSCHAFT, 80333 München (DE)
(72) Erfinder: Schmidt, Helmut, W-8701 Reichenberg (DE)

(56) Entgegenhaltungen:
- DE-C- 548 073
- DE-C- 698 701
- DE-C- 923 803
- FR-A- 2 530 877
- PATENT ABSTRACTS OF JAPAN vol. 10, no. 263 (E-435)(2319) 09 September 1986, & JP-A-61 088743

## Beschreibung

Die Erfindung bezieht sich auf einen Schleifring- bzw. Kommutatormotor gemäß Oberbegriff des Anspruchs 1; ein derartiger Motor ist aus der DE-A-923 803 bekannt.

Im bekannten vorgenannten Fall ist zur besseren Anpaßbarkeit der Kohlebürste an Unrundheiten der Schleiffläche des Schleifringes bzw. des Kommutators vorgesehen, die Kohlebürste über ein Kugel- Gelenk oder eine Feder in einem Bürstenarm schwenkbar zur Kommutatorachse zu lagern.

Eine demgegenüber fertigungs- und montagetechnisch wesentlich einfachere und trotzdem einen Ausgleich von Rundlaufabweichung voll gewährleistende Bürstenhalterung ist bei einem Schleifring- bzw. Kommutatormotor der eingangs genannten Art erfindungsgemäß durch die Lehre des Anspruchs 1 möglich; bei der erfindungsgemäßen Konstruktion kann eine mit geringem Aufwand fertigbare und einfach montierbare Schwenkbarkeit der Bürste bei gleichzeitiger Nachstellung der Bürste aufgrund eines betriebsmäßigen Abriebes an der Oberfläche des Schleifringes bzw. des Kommutatormotors erreicht werden.

Zweckmäßigerweise sind die Bürstenarme einstückige Teile einer die Bürste radial ansonsten in Abstand übergreifenden Bürstenführungsplatte, die an ihren freien Armenden mit ihrer Schmalseite im Bereich der Führungsschlitze an der Bürste gelenkpunktartig anliegt. Die Bürstenführungsplatte kann in weiterer montagetechnischer Vereinfachung an Halterungsstiften befestigt, insbesondere eingeknöpft, werden, die in vorteilhafter Weise einstückig an ein zur Halterung der Bürste mitverwendetes Kunststoff-Lagerschild des Schleifring- bzw. Kommutatormotors vorgesehen sind.

Die Erfindung sowie weitere vorteilhafte Ausgestaltungen der Erfindung gemäß Merkmalen der Unteransprüche werden im folgenden anhand eines schematisch dargestellten Ausführungsbeispiels in der Zeichnung naher erläutert; darin zeigen
- FIG 1-3: die axiale, stirnseitige und radiale Ansicht einer erfindungsgemäßen Bürstenhalterung.

FIG 1-3 zeigen in drei verschiedenen Ansichten eine erfindungsgemäße Bürstenhalterung mit einer auf der Oberfläche eines Kommutators 5 schleifenden, über eine Bürstenandruckfeder 3 angedrückten und zum Ausgleich von Rundlaufabweichungen des Kommutators 1 parallel zu dessen Achse schwenkbar aufgehängten Bürste 1.

Zur schwenkbaren Lagerung der Bürste 1 ist eine im wesentlichen U-förmige Bürstenführungsplatte 2 vorgesehen, die mit ihren inneren Schenkelenden in Form von Bürstenarmen 21 bzw.22 in radiale, nach außen zur den tangentialen Stirnseiten der Bürste 1 offene Führungsschlitze 11 bzw.12 im Sinne einer axial und/oder tangential geführten Schwenkbarkeit eingreifen und an der Bürste 1 anliegen.

Nach einer Ausgestaltung der Erfindung ist die Bürstenführungsplatte 2 an freien Enden von Halterungsstiften 41 bzw.42 eingeknöpft, die an einem die Bürstenhalterung aufnehmenden Lagerschild 4, vorzugsweise einstückig angespritzt, gehalten sind.

Die dem Bürstenandruck dienende Bürstenandruckfeder 3 ist aus einem einstückigen Draht gebogen, der mit einem einen freien Ende in einer axialen Nut an der Oberfläche der Bürste 1 liegt und mit seinem anderen freien Ende unter vorteilhafter Zwischenlage einer Dämpfungseinlage 43 im Lagerschild 4 gehalten ist.

## Patentansprüche

1. Schleifring- bzw. Kommutatormotor mit einer durch eine Bürstenandruckfeder (3) gegen die Oberfläche eines Schleifringes bzw. eines Kommutators (5) angedrückten und um zumindest einen Bürstenarm-Anlenkpunkt parallel zur Achse des Schleifringes bzw. des Kommutators (5) schwenkbaren Bürste (1), **dadurch gekennzeichnet,** daß die Bürste (1) zwischen an ihren tangentialen Stirnseiten anliegenden Bürstenarmen (21;22) schwenkbar gelagert und an zumindest einer tangentialen Stirnseite mit einem in Andruckrichtung verlaufenden Führungsschlitz (11) versehen ist, innerhalb dessen ein Bürstenarm (21) an der Bürste (1) so anliegt, daß die Bürste eine axial und/oder tangential geführte Schwenkbarkeit aufweist.

2. Schleifring- bzw. Kommutatormotor, insbesondere zum Betrieb in beiden Drehrichtungen, nach Anspruch 1, **gekennzeichnet** durch je einen Führungsschlitz (11 bzw.12) mit jeweils eingreifendem und anliegendem Bürstenarm (21 bzw.22) auf jeder der beiden tangentialen Stirnseiten der Bürste (1).

3. Schleifring- bzw. Kommutatormotor nach Anspruch 1 oder 2, **dadurch gekennzeichnet,** daß die Bürstenarme (21;22) Teile einer einstückigen, die Bürste (1) radial ansonsten in Abstand übergreifenden Bürstenführungsplatte (2) sind, die an ihren freien Armenden mit ihrer Schmalseite im Bereich der Führungsschlitze (11;12) an der Bürste (1) gelenkpunktartig anliegen.

4. Schleifring- bzw. Kommutatormotor nach einem der Ansprüche 1-3, **gekennzeichnet** durch eine Kunststoff-Bürstenführungsplatte.

5. Schleifring- bzw. Kommutatormotor nach Anspruch 3 oder 4, **gekennzeichnet** durch lagerschild- bzw. bürstenhalterungsseitige Halterungsmittel (41;42) zur Befestigung der Bürstenführungsplatte (2).

6. Schleifring- bzw. Kommutator motor nach Anspruch 5, dadurch gekennzeichnet, daß als Halterungsmittel Halterungsstifte (41;42) vorgesehen sind.

7. Schleifring- bzw. Kommutatormotor nach Anspruch 6, **dadurch gekennzeichnet**, daß die Bürstenführungsplatte (2) an den Halterungsstiften (41;42) einknöpfbar ist.

8. Schleifring- bzw. Kommutatormotor nach Anspruch 7, **dadurch gekennzeichnet**, daß die Halterungsstifte (41;42) einstückige Bestandteile eines Kunststofflagerschildes (4) des Schleifring- bzw. Kommutatormotors sind.

## Claims

1. Slipring motor or commutator motor having a brush (1) which is pressed by means of a brush-pressure spring (3) against the surface of a slipring or a commutator (5) and which can be swivelled parallel to the axis of the slipring or the commutator (5) about at least one brush arm point of articulation, characterised in that the brush (1) is swivel-mounted between brush arms (21;22) resting against its tangential faces and on at least one tangential face is provided with a guide slot (11) which extends in the direction of applied pressure and inside which a brush arm (21) rests against the brush (1) so that the brush has an axially and/or tangentially directed swivel feature.

2. Slipring motor or commutator motor, in particular for operation in both directions of rotation, according to claim 1, characterised by a respective guide slot (11 and 12), with brush arm (21 and 22) engaging and resting thereon in each case, on each of the two tangential faces of the brush (1).

3. Slipring motor or commutator motor according to claim 1 or 2, characterised in that the brush arms (21; 22) are parts of a one-piece brush-guiding plate (2) overlapping the brush radially and otherwise with clearance, which parts at their free arm ends with their narrow side in the region of the guide slots (11;12) rest against the brush (1) in the manner of a hinge point.

4. Slipring motor or commutator motor according to one of the claims 1-3, characterised by a plastics brush-guiding plate.

5. Slipring motor or commutator motor according to claim 3 or 4, characterised by holding support means (41;42) on the side of the end shield or brush holding support for the securement of the brush-guiding plate (2).

6. Slipring motor or commutator motor according to claim 5, characterised in that holding support pins (41;42) are provided as holding support means.

7. Slipring motor or commutator motor according to claim 6, characterised in that the brush-guiding plate (2) can be clipped onto the holding support pins (41; 42).

8. Slipring motor or commutator motor according to claim 7, characterised in that the holding support pins (41; 42) are one-piece components of a plastics end shield (4) of the slipring motor or commutator motor.

## Revendications

1. Moteur à bague ou à collecteur comportant un balai (1), qui est repoussé par un ressort (3) de serrage du balai, sur la surface d'une bague coulissante ou d'un collecteur (5) et peut basculer autour d'au moins un point d'articulation du bras porte-balai, parallèlement à l'axe de la bague coulissante ou du collecteur (5), caractérisé par le fait que le balai (1) est monté de manière à pouvoir basculer entre des bras porte-balai (21;22), qui s'appliquent sur ses faces frontales tangentielles, et est muni, au moins sur une face frontale tangentielle, d'une fente de guidage (11) qui s'étend dans la direction de serrage et à l'intérieur de laquelle un bras porte-balai (21) s'applique sur le balai (1) de telle sorte que ce dernier peut basculer axialement et/ou tangentiellement.

2. Moteur à bague ou à collecteur, destiné notamment à fonctionner dans les deux sens de rotation, suivant la revendication 1, caractérisé respectivement par une fente de guidage (11 ou 12), dans laquelle s'engage et s'applique respectivement un bras porte-balai (21 ou 22) et qui est prévue dans chacune des deux faces frontales tangentielles du balai (1).

3. Moteur à bague ou à collecteur suivant la revendication 1 ou 2, caractérisé par le fait que les bras porte-balai (21;22) font partie d'une plaque (2) de guidage des balais d'un seul tenant, recouvrant par ailleurs radialement le balai (1) à distance et s'appliquent, à leurs extrémités libres, par leur petit côté dans la zone des fentes de guidage (11;12), sur le balai (1) à la manière d'un point d'articulation.

4. Moteur à bague ou à collecteur suivant l'une des revendications 1 à 3, caractérisé par une plaque de guidage du balai en matière plastique.

5. Moteur à bague ou à collecteur suivant la revendication 3 ou 4, caractérisé par des moyens de retenue (41;42), qui sont situés du côté du flasque de support ou du dispositif de retenue du balai, pour fixer la plaque (2) de guidage du balai.

6. Moteur à bague ou à collecteur suivant la revendication 5, caractérisé par le fait qu'il est prévu des tiges de retenue (41,42) en tant que moyens de retenue.

7. Moteur à bague ou à collecteur suivant la revendication 6, caractérisé par le fait que la plaque (2) de guidage du balai peut être encliquetée sur les tiges de retenue (41;42).

8. Moteur à bague ou à collecteur suivant la revendication 7, caractérisé par le fait que les tiges de retenue (41;42) sont des éléments monoblocs d'un flasque de support en matière plastique (4) du moteur à bague ou à collecteur.
